# EUROPÄISCHE PATENTSCHRIFT

(11) **EP 3 924 289 B1**
(45) Veröffentlichungstag und Bekanntmachung des Hinweises auf die Patenterteilung: **01.01.2025**
(21) Anmeldenummer: 20711819.1
(22) Anmeldetag: 05.03.2020
(51) Int. Cl.: B66C 13/12, B66C 23/26, B65H 75/44, B65H 75/42, B65H 75/40

(54) **KRAN SOWIE KABELTROMMELEINHEIT HIERFÜR**
CRANE AND CABLE DRUM UNIT FOR SAME
GRUE ET UNITÉ DE TOURET POUR CÂBLE S'Y RAPPORTANT

(30) Priorität: 08.03.2019 DE 102019105971
(43) Veröffentlichungstag der Anmeldung: 22.12.2021
(73) Patentinhaber: Liebherr-Werk Biberach GmbH, 88400 Biberach an der Riss (DE)
(72) Erfinder: ASSFALG, Martin, 88448 Oggelsbeuren (DE); ALTMANN, Michael, 88250 Weingarten (DE); EGGERT, Michael, 88400 Biberach (DE)
(74) Vertreter: Thoma, Michael
(86) Internationale Anmeldenummer: PCT/EP2020/055871
(87) Internationale Veröffentlichungsnummer: WO 2020/182617

(56) Entgegenhaltungen:
- GB-A- 1 280 107
- JP-A- 2018 135 166
- JP-A- H 047 293
- JP-U- S5 875 285
- US-A1- 2008 128 543

## Beschreibung

Die vorliegende Erfindung betrifft eine Kabeltrommeleinheit für einen Kran, auf deren Trommel eine Versorgungsleitung, die an einen Versorgungsanschluss des Krans anschließbar ist, aufgewickelt ist. Die Erfindung betrifft ferner auch einen Kran vorzugsweise in Form eines mobilen Schnelleinsatzkrans, mit zumindest einem Versorgungsanschluss, an den eine Versorgungsleitung wie ein Stromkabel anschließbar ist, sowie einer Kabeltrommeleinheit, deren Versorgungsleitung an den Versorgungsanschluss anschließbar ist.

Ein Kran gemäß dem Oberbegriff des Anspruchs 1 ist aus der JP 2018 135166 A bekannt. Bei Kranen wie mobilen Schnelleinsatzkranen, Turmdrehkranen oder anderen Baukranen ist es üblich, elektrische Aggregate von einem Stromnetz her oder gegebenenfalls auch von einem zentralen Baustellengenerator her zu versorgen. Solche elektrischen Aggregate können einerseits elektrische Stellantriebe und -aktoren wie beispielsweise Elektromotoren zum Verfahren von Kranelementen sein, beispielsweise ein Laufkatzenantrieb, ein Hubseilantrieb oder ein Drehwerksantrieb. Es können aber auch verschiedene Hilfsaggregate am Kran elektrisch betrieben werden, beispielsweise Baustellenscheinwerfer, die am Turm angebracht sind, oder Steuerungs- und/oder Bedienaggregate wie Displays, die in der Kranführerkabine angebracht sein können. Je nach Krantyp können auch andere elektrische Aggregate vom Stromnetz oder einem anderen Stromanschluss an der Baustelle her gespeist werden.

Um das Stromkabel vom Kran zum Netzanschluss führen zu können, können am Kran Kabeltrommeleinheiten vorgesehen sein, auf deren Trommel das Stromkabel aufwickelbar ist, um für den Transport das Kabelverstauen und auf der Baustelle auch nur die Kabellänge abspulen zu können, die benötigt wird, wobei solche Kabeltrommeleinheiten am Unterwagen, aber auch am Oberwagen des Krans oder gegebenenfalls auch am Turm oder am Ausleger angebracht sein können und zur Erleichterung der Bedienung motorisch angetrieben sein können, vgl. beispielsweise DE 20 2008 003 913 U.

Die Trommel ist dabei häufig am Unter- oder Oberwagen des Krans drehbar gelagert, wobei im Ablaufbereich der Trommel Umlenkmittel wie Umlenkrollen angebracht sein können, um das Kabel in verschiedene Richtungen abziehen und auch wieder passend aufspulen zu können.

Solche Kabeltrommeleinheiten werden dabei an Kranen nicht nur für die Stromversorgung eingesetzt, sondern es können auch medienführende Versorgungskabel wie Öl-, Wasser-, Druckluft- oder allgemein Fluidleitungen auf einer solchen Kabeltrommel aufgewickelt und an den entsprechenden Versorgungsanschluss des Krans angeschlossen sein.

Das Abziehen des Versorgungskabels von der Seiltrommel ist jedoch mit zunehmender Abzugslänge und je nach Verlauf des Pfads zur Netzwerksteckdose für den Kranführer oft beschwerlich, sodass die Netzversorgung auf der Baustelle oft gar nicht genutzt wird. Beispielsweise bei nicht geraden Verlegepfaden, die beispielsweise um eine Gebäudeeecke oder -kante führen, ist es oft beschwerlich, die Versorgungsleitung von der Trommel am Kran abzuspulen und gleichzeitig um die Gebäudeecke zu ziehen.

Hiervon ausgehend liegt der vorliegenden Erfindung die Aufgabe zugrunde, einen verbesserten Kran sowie eine verbesserte Kabeltrommeleinheit für einen solchen Kran zu schaffen, die Nachteile des Standes der Technik vermeiden und letzteren in vorteilhafterweise weiterbilden. Insbesondere soll eine einfache, flexible Handhabung der Versorgungsleitung beim Verlegen ermöglicht werden, ohne ein platzsparendes Verstauen am Kran für den Transport des Krans zu opfern oder zu beeinträchtigen.

Erfindungsgemäß wird die genannte Aufgabe durch einen Kran gemäß Anspruch 1 gelöst. Bevorzugte Ausgestaltungen der Erfindung sind Gegenstand der abhängigen Ansprüche.

Es wird also vorgeschlagen, die Kabeltrommeleinheit verfahrbar auszubilden und lösbar am Kran zu befestigen, um die Kabeltrommel vom Kran lösen und in einfacher Weise zusammen mit dem darauf aufgewickelten Kabel an den benötigten Ort verfahren zu können. Erfindungsgemäß ist die Kabeltrommel drehbar an einem Trommeltragrahmen gelagert, der ein Fahrwerk zum Verfahren der Kabeltrommel auf dem Boden aufweist und an die Trommelaufnahme des Krans formangepasste, lösbare Lagermittel zum lösbaren Anbringen der Kabeltrommel an der Trommelaufnahme des Krans besitzt. Hierdurch erhält der Nutzer die Wahlmöglichkeit, die Kabeltrommel am Kran zu befestigen, um das Kabel von der am Kran drehbar gelagerten Kabeltrommel abziehen zu können, oder wahlweise die Kabeltrommel vom Kran abzunehmen und mit dem Fahrwerk auf dem Boden an einen gewünschten Ort zu verfahren, um beispielsweise die Versorgungsleitung nicht vom Kran zu einem Netzanschluss, sondern vom Netzanschluss zum Kran zu verlegen. Durch die Ausbildung der Kabeltrommeleinheit als Wagen kann die Trommeleinheit auch bei langen, schweren Kabeln einfach verfahren werden.

Die Lagermittel zum Befestigen des Trommeltragrahmens an der Trommelaufnahme des Krans können grundsätzlich verschieden ausgebildet sein. Beispielsweise könnte der Tragrahmen mit der daran drehbar gelagerten Kabeltrommel formschlüssig an der Trommelaufnahme eingehängt und/oder verrastet werden, beispielsweise mittels einer Haken- und Ösenverbindung. Alternativ oder zusätzlich können am Tragrahmen und/oder an der Trommelaufnahme verstellbare Spannmittel beispielsweise in Form von Spannhebeln und/oder Spanngurten vorgesehen sein, um den Trommeltragrahmen an der Trommelaufnahme fix zu befestigen.

In vorteilhafter Weiterbildung der Erfindung kann die Trommelaufnahme am Kran ein schrank- oder schubfachartiges Aufnahmefach umfassen, in das die Kabeltrommeleinheit einschließlich Trommel, Trommeltragrahmen und Fahrwerk einfahrbar bzw. einschiebbar ist. Ein solches Aufnahmefach kann vorteilhafterweise einen Fachboden sowie Seitenwände und gegebenenfalls eine Decke umfassen, wobei vorteilhafterweise eine Seite des Aufnahmefachs offen ist, um die Kabeltrommeleinheit von der Seite her in das Aufnahmefach einschieben zu können. Vorzugsweise ist die genannte Fachseite bis zum Boden hinunter offen ausgebildet, um die Kabeltrommeleinheit direkt auf dem Fachboden einfahren bzw. einschieben zu können, ohne über einen Randsteg hinweg zu müssen. Die offene Fachseite kann eine näherungsweise aufrechte Fachöffnung definieren, die im Querschnitt bzw. in ihrer Fläche ausreichend groß bemessen ist, um die gesamte Kabeltrommeleinheit einschieben zu können.

Das genannte Aufnahmefach kann insgesamt etwa kubisch bzw. quaderförmig ausgebildet sein. Unabhängig hiervon kann das Aufnahmefach fünf geschlossene Seiten einschließlich Boden und Decke umfassen, wobei die Einschuböffnung bzw. die offene Fachseite gegebenenfalls auch durch einen Deckel oder eine Tür verschlossen werden kann, gegebenenfalls aber auch ganz offen bleiben kann.

Die Fachabmessungen sind an die Außenabmessungen der Kabeltrommeleinheit angepasst, insbesondere an die Außenabmessungen, die von dem Trommeltragrahmen und dem daran gefestigten Fahrwerk definiert sind. Vorteilhafterweise können die Fachabmessungen derart an die Außenabmessungen der Kabeltrommeleinheit angepasst sein, dass die Kabeltrommeleinheit passgenau und/oder spielfrei in dem Aufnahmefach aufgenommen werden kann.

Vorteilhafterweise kann die Kabeltrommeleinheit, insbesondere deren Trommeltragrahmen und gegebenenfalls das daran angeordnete Fahrwerk derart ausgebildet sein, dass sich die Kabeltrommeleinheit unter ihrer eigenen Schwerkraft in dem genannten Aufnahmefach verklemmt und/oder von selbst verspannt.

Vorteilhafterweise kann der Trommeltragrahmen einen Stützabschnitt umfassen, der zusammen mit einer Fahrwerksachse des Fahrwerks auf derselben Seite der Kabeltrommel angeordnet ist, sodass die Fahrwerksachse, der genannte Stützabschnitt und die Kabeltrommeldrehachse zusammen ein Stützdreieck definieren, wobei der Stützabschnitt vom Fahrwerk eine Spannweite definiert, die ein wenig größer ist als die Höhe des Aufnahmefachs, das heißt die Beabstandung von Fachboden und Fachdecke mit gegebenenfalls daran jeweils angebrachten Abstützelementen, sodass die genannte Spannweite nur leicht verdreht bzw. verkippt in das Aufnahmefach passt, jedoch zu lang wäre, wenn die Spannweite exakt senkrecht steht. Hierdurch kann der Stützabschnitt des Trommeltragrahmens sich bei auf dem Fachboden stehenden Fahrwerk gegen die Decke des Aufnahmefachs bzw. ein daran gegebenenfalls angebrachtes Stützelement verspannen, wenn sich der genannte Stützabschnitt des Trommeltragrahmens unter dem Gewicht der Kabeltrommel vollständig aufzurichten bzw. in die senkrechte Stellung zu drehen versucht.

Durch die genannte Anordnung des Stützabschnitts relativ zum Fahrwerk und relativ zur Kabeltrommel besitzt die Kabeltrommel bzw. deren Schwerpunkt relativ zu dem Aufstandspunkt des Fahrwerks auf dem Aufnahmefachboden einen Hebelarm, der den leicht schräg über dem Fahrwerk bzw. der Fahrwerksachse stehenden Stützabschnitt noch weiter über die Fahrwerksachse bzw. zur lotrechten durch die Fahrwerksachse zu ziehen versucht, wodurch ein selbsttätiges Einspannen der Kabeltrommeleinheit in dem genannten Aufnahmefach erreicht werden kann.

Vorteilhafterweise kann der genannte Stützabschnitt des Trommeltragrahmens bei abgenommener Kabeltrommeleinheit, das heißt wenn diese vom Kran abgenommen und auf den Boden gestellt ist, eine Bodenstütze bilden, die zusammen mit der Fahrwerksachse ein Abstellen der Kabeltrommeleinheit auf dem Boden ermöglicht. Insbesondere kann der genannte Stützabschnitt zusammen mit der Fahrwerksachse bzw. dem zumindest einem daran gelagerten Rad eine Mehrpunktabstützung und/oder eine Bodenabstützfläche bilden, sodass die Kabeltrommeleinheit auf dem Boden steht und dabei gemeinsam von der zumindest einen Fahrwerksachse und dem Stützabschnitt des Trommeltragrahmens abgestützt wird.

Die genannte Fahrwerksachse und der Stützabschnitt des Trommeltragrahmens können eine Stützfläche oder ein Stützdreieck oder -viereck bzw. -vieleck aufspannen, über dessen Zentralabschnitt sich die Trommeldrehachse erstreckt, das heißt der Schwerpunkt der Kabeltrommel erstreckt sich bei auf dem Boden abgestellter Kabeltrommeleinheit etwa mittig über der genannte Aufstandsfläche, die von der Fahrwerksachse und dem Stützabschnitt gebildet wird.

Betrachtet man die Kabeltrommeleinheit in einer Blickrichtung parallel zur Trommeldrehachse, können bei auf dem Boden stehender Kabeltrommeleinheit die Verbindungslinien, die von der Trommeldrehachse durch die Fahrwerksachse bzw. in den Bodenaufstandspunkt des Fahrwerks einerseits und durch den Bodenaufstandspunkt des genannten Stützabschnitts des Tragrahmens andererseits gehen, zumindest näherungsweise ein etwa gleichschenkliges Dreieck definieren und/oder zwei Uhrzeiger definieren, die sich im Bereich von halb 4 bis halb 6 einerseits und halb 7 bis halb 9 andererseits, insbesondere etwa im Bereich von 4 Uhr bis 5 Uhr einerseits und 7 Uhr bis 8 Uhr andererseits erstrecken.

Betrachtet man die verstaute Stellung der Kabeltrommeleinheit im Aufnahmefach des Krans, können die genannten Uhrzeiger sich im Bereich von halb 7 bis halb 9 einerseits und halb 10 bis halb 12 andererseits, insbesondere 7 Uhr bis 8 Uhr einerseits und 10 Uhr bis 11:30 Uhr andererseits erstrecken.

Vorteilhafterweise ist also die im Aufnahmefach des Krans verstaute Position der Kabeltrommeleinheit gegenüber der auf dem Boden stehenden Position der Kabeltrommeleinheit um etwa 90° verkippt.

Um ein sicheres Verspannen der Kabeltrommeleinheit im Aufnahmefach zu erzielen und/oder ein klemmfreies Einschieben und Herausholen zu ermöglichen, kann die zuvor genannte Spannweite, die von dem Stützabschnitt des Trommeltragrahmens und dem Fahrwerk aufgespannt wird, größer sein als der Durchmesser der Kabeltrommel, sodass sich die Kabeltrommel mit Luft in das Aufnahmefach einschieben lässt.

Der genannte Trommeltragrahmen kann in vorteilhafter Weiterbildung der Erfindung alternativ oder zusätzlich zu dem genannten Stützabschnitt vorteilhafterweise einen Lenker- und/oder Greifabschnitt umfassen, der sich vorteilhafterweise auf einer Seite der Kabeltrommel erstrecken kann, die dem Fahrwerk und/oder dem vorgenannten Stützabschnitt gegenüberliegt. Um ein ergonomisch günstiges Greifen und stabiles Verfahren der Kabeltrommeleinheit mit niedrigem Schwerpunkt zu ermöglichen, kann sich der genannte Greif- und/oder Lenkerabschnitt weiter beabstandet von der Kabeltrommeldrehachse erstrecken als die Fahrwerksachse und/oder als der genannte Stützabschnitt. Hierdurch ist einerseits der genannte Lenker- und/oder Handlingsabschnitt ausreichend hoch, um von einem Bediener einfach gegriffen werden zu können, andererseits liegt die Kabeltrommel möglichst tief, um einen tiefen Schwerpunkt zu erzielen.

Insbesondere kann der genannte Lenker- und/oder Handlingsabschnitt des Trommeltragrahmens - bei Betrachtung der Kabeltrommeleinheit in Richtung der Trommeldrehachse - zusammen mit dem zuvor genannten Stützabschnitt und dem Aufstandspunkt des Rads der Fahrwerksachse ein Dreieck definieren, dessen Verbindungsschenkel zwischen Lenkerabschnitt und Fahrwerksrad zumindest näherungsweise eine Tangente an die Kabeltrommel bildet und deren Verbindungsschenkel zwischen Fahrwerksrad und Stützabschnitt dazu leicht stumpfwinklig, beispielsweise im Bereich von 100° bis 120°, geneigt angeordnet ist. Eine solche Konstellation ermöglicht es, dass sich einerseits in der vorgenannten Weise der Stützabschnitt gegen die Aufnahmefachdecke verspannt und andererseits der Lenker- und/oder Handlingsabschnitt auf dem Fachboden aufliegt bzw. das Verspannen begrenzt.

Um das Kabel bzw. die Versorgungsleitung einfach von der Kabeltrommel abziehen bzw. darauf aufspulen zu können, wenn sich die Kabeltrommeleinheit in dem Aufnahmefach am Kran bzw. in der Trommelaufnahme am Kran befindet, kann am Kran vorteilhafterweise eine Kabelumlenkung beispielsweise in Form einer Umlenkwalze, eines Umlenkwalzenpaars oder einer Umlenkwalzengruppe oder auch eines geschlitzten Gleitrings vorgesehen sein, wobei die genannte Kabelumlenkung vorteilhafterweise derart positioniert ist, dass sie der vom Fahrwerk und dem Stützabschnitt des Trommeltragrahmens definierten Aufstandsfläche gegenüberliegt. Insbesondere kann die Kabelumlenkung an der Seite des Aufnahmefachs positioniert sein, die eine aufrechte Fachseite bildet und dem Fahrwerk und dem Stützabschnitt des Trommeltragrahmens gegenüberliegt.

Vorteilhafterweise kann die genannte Kabelumlenkung zwei Paare von Umlenkwalzen aufweisen, die jeweils drehbar gelagert sind und ein liegendes, übereinander angeordnetes Walzenpaar und ein stehendes, nebeneinander angeordnetes Walzenpaar umfassen kann.

Um das Auf- und Abwickeln der Versorgungsleitung zu erleichtern, kann der Kabeltrommel eine Antriebsvorrichtung zugeordnet sein, um die Kabeltrommel rotatorisch anzutreiben. In allereinfachster Ausführung kann dies ein manuell zu bedienender Kurbelantrieb mit einer Handkurbel sein.

Alternativ oder zusätzlich kann der genannte Trommelantrieb vorteilhafterweise einen Antriebsmotor umfassen, beispielsweise einen zuschaltbaren Elektromotor, wobei der Antriebsmotor vorteilhafterweise eine umkehrbare Antriebsrichtung bzw. Drehrichtung besitzt. Alternativ oder zusätzlich kann auch ein in der Antriebsrichtung umschaltbares Getriebe zwischengeschaltet sein, um die Versorgungsleitung sowohl aufwickeln als auch motorisch unterstützt abwickeln zu können.

Alternativ oder zusätzlich kann auch ein Federantrieb und/oder ein Druckspeicherantrieb vorgesehen sein, der das Aufwickeln oder das Abwickeln der Versorgungsleitung unterstützen kann. Insbesondere kann die Versorgungsleitung entgegen der Feder- und/oder Druckspeichervorspannung von der Kabeltrommel abgezogen werden, sodass sich die Vorspannvorrichtung beim Abziehen des Kabels spannt. Um das Kabel wieder aufzurollen, kann die Vorspannvorrichtung die Trommel rotatorisch antreiben, um das Kabel aufzuwickeln.

Alternativ oder zusätzlich kann der Trommelantrieb auch mit zumindest einem Rad des Fahrwerks gekoppelt sein, um die Kabeltrommel beim Verfahren der Kabeltrommeleinheit auf dem Boden automatisch rotatorisch anzutreiben. Insbesondere kann zwischen dem Fahrwerksrad und der Kabeltrommel ein Übersetzungs- oder Untersetzungsgetriebe vorgesehen sein, das eine Drehbewegung der Kabeltrommel von einer Raddrehung ableitet, wobei das Übersetzungs- oder Untersetzungsverhältnis vorteilhafterweise derart gewählt sein kann, dass die von der Trommel abgewickelte Kabellänge oder aufgewickelte Kabellänge in etwa dem vom Fahrwerksrad zurückgelegten Weg entspricht. Hierdurch lässt sich das Kabel bzw. die Versorgungsleitung harmonisch abwickeln und aufwickeln, ohne dass es übermäßiges Schlappseil oder übermäßigen Seilzug gäbe. Hierdurch kann ein Kabelsalat vermieden werden.

Das zumindest eine Fahrwerksrad kann vorteilhafterweise eine Luftbereifung aufweisen, um hohen Fahrkomfort zu bieten. Vorteilhafterweise können zwei Fahrwerksräder vorgesehen sein, um ein stabiles Abstützen zu erreichen, wobei die beiden Fahrwerksräder vorteilhafterweise Luftdruckreifen mit ausreichendem Durchmesser umfassen können. Alternativ wären auch eigenstabile, federnd ausgebildete Reifen beispielsweise in Form von Vollgummireifen oder faserverstärkten Mantelreifen denkbar.

Vorteilhafterweise umfasst das Fahrwerk nur eine Fahrwerksachse, wobei aber auch mehr als eine Fahrwerksachse möglich ist.

Die Versorgungsleitung weist an beiden Enden jeweils einen Anschlussstecker auf, um die Versorgungsleitung in einfacher Weise sowohl am Kran anstecken bzw. anschließen als auch an einem Versorgungsnetz anschließen zu können. Ist die Versorgungsleitung ein Stromkabel, können die genannten Anschlussstecker elektrische Polstecker sein. Ist die Versorgungsleitung eine Fluidleitung, können die genannten Anschlussstecker Fluidkupplungen sein.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Seitenansicht eines Krans in Form eines mobilen Schnelleinsatzkrans, an dessen Unterwagen ein Aufnahmefach für eine Kabeltrommeleinheit vorgesehen ist,
- Fig. 2:: eine perspektivische Darstellung des Aufnahmefachs des Mobilkrans aus Figur 1 und der darin aufgenommenen Kabeltrommeleinheit,
- Fig. 3:: eine Draufsicht auf die Kabeltrommeleinheit, die in dem Aufnahmefach des Krans verstaut und zwischen dessen Fachboden und Fachdecke spielfrei eingepasst sitzt, insbesondere verspannt ist,
- Fig. 4:: eine perspektivische Frontansicht der vom Kran abgenommenen Kabeltrommeleinheit in einem am Boden abgestellten Zustand, und
- Fig. 5:: eine perspektivische Darstellung der Kabeltrommeleinheit ähnlich Figur 4, die die Antriebswelle zum rotierenden Antreiben der Trommel zeigt.

Die in den Figuren gezeigte Kabeltrommeleinheit 1 kann ein Kranausrüstungsteil für einen mobilen Schnelleinsatzkran bilden, wie er in Figur 1 gezeigt ist, wobei die Kabeltrommeleinheit 1 jedoch auch für andere Krantypen wie beispielsweise einen Turmdrehkran oder einen mobilen Teleskopauslegerkran oder einen anderen Baukran verwendet werden kann.

Wie Figur 1 zeigt, kann der Kran 2 einen Turm 3 umfassen, der auf einer Drehbühne 4 abgestützt sein kann, die auf einem Unterwagen 5 sitzt und um eine aufrechte Drehachse mittels eines Drehwerkantriebs gedreht werden kann. Der genannte Unterwagen 5 kann als Lastkraftwagen oder in anderer Weise verfahrbar ausgebildet sein und ein Kranfahrwerk 6 umfassen, das mehrachsig ausgebildet sein und zumindest eine angetriebene Achse aufweisen kann. Gegebenenfalls kann der Kran 2 aber auch eine fest verankerte bzw. abgestützte Abstützbasis aufweisen.

Der genannte Turm 3 kann teleskopierbar und/oder abwippbar sein, um eine liegende Transportstellung verbracht werden zu können. In seiner aufrechten Betriebsstellung trägt der Turm 3 einen Ausleger 7, der gegebenenfalls in verschiedene Wippstellungen verbracht werden kann, wie dies Figur 1 zeigt. Ein Hubseil 8 mit einem daran befestigten Lasthaken kann von dem Ausleger 7 abgelassen und mittels eines Hubwerkantriebs angehoben werden. Gegebenenfalls kann das Hubseil 8 über eine Laufkatze 9 ablaufen, die an dem Ausleger 7 mittels eines Katzfahrantriebs verfahren werden kann.

Der Kran 2 kann verschiedene elektrische Aggregate aufweisen, wie eingangs erläutert.

Wie die Figuren 2 und 3 zeigen, ist an dem Unterwagen 5 des Krans 2 eine Trommelaufnahme 10 zum Aufnehmen der Kabeltrommeleinheit 1 vorgesehen, wobei die genannte Trommelaufnahme 10 insbesondere ein Aufnahmefach 11 umfassen kann, in das die Kabeltrommeleinheit 1 verstaut, insbesondere eingeschoben bzw. -gefahren werden kann, vgl. Figur 2 und 3.

Das genannte Aufnahmefach 11 kann an die äußeren Abmessungen der Kabeltrommeleinheit 1 angepasst sein, wobei das Aufnahmefach 11 ausreichend groß bemessen ist, um die Kabeltrommeleinheit 1 in ihrer Gesamtheit aufnehmen zu können. Andererseits ist das Aufnahmefach 11 nur so groß bzw. so klein ausgebildet, dass die Kabeltrommeleinheit 1 dann spielfrei einpassbar ist bzw. daran verklemmbar ist.

Das genannte Aufnahmefach 11 kann dazu ausgebildet sein, die Kabeltrommeleinheit 1 in einer liegenden Ausrichtung aufzunehmen, die gegenüber der auf dem Boden abgestellten Verfahrstellung der Kabeltrommeleinheit 1 um etwa 90° verkippt ist, vgl. vergleichend Figur 3 mit Figur 4.

Das genannte Aufnahmefach 11 kann insgesamt quaderförmig ausgebildet sein und eine offenen Längsseite besitzen, durch die hindurch die Kabeltrommeleinheit 1 in das Aufnahmefach 11 eingefahren werden kann, wobei die genannte Seitenöffnung 12 die gesamte Fachseite einnehmen kann bzw. sich bis zum Fachboden 13 erstrecken kann, um die Kabeltrommeleinheit 1 einfach einschieben zu können. Ein in Figur 2 nicht gezeigter Deckel bzw. eine Türe kann die Seitenöffnung 12 verschließen.

Wie die Figuren 4 und 5 zeigen, umfasst die Kabeltrommeleinheit 1 eine Kabeltrommel 15 zum Auf- und Abwickeln einer Versorgungsleitung 16, die an ihren beiden Enden mit einem Anschlussstecker 17 versehen ist, um die Versorgungsleitung 16 einerseits am Kran 2 anschließen und andererseits an einem Versorgungsnetz oder einer Versorgungsquelle anschließen zu können.

Die Kabeltrommel 15 ist dabei an einem Trommeltragrahmen 18 drehbar gelagert, an dem ein Fahrwerk 19 angebracht ist, sodass die Kabeltrommeleinheit 1 einen Wagen bildet und am Boden verfahrbar ist. Das genannte Fahrwerk 19 kann vorteilhafterweise einachsig ausgebildet sein und zwei luftbereifte Räder 20 umfassen, deren Spurbreite die Breite der Kabeltrommel 15 vorteilhafterweise übertreffen kann, um eine stabile Abstützung zu erzielen und eine kompakte Bauweise zu ermöglichen.

Der Trommeltragrahmen 18 kann einen zentralen Lagerabschnitt 21 aufweisen, an dem die Kabeltrommel 15 drehbar gelagert ist.

Das genannte Fahrwerk 18 kann gegenüber dem genannten Lagerabschnitt 21 durch zwei Fahrwerksstreben abgestützt sein, vgl. Figur 5.

Vorteilhafterweise umfasst der Trommeltragrahmen 18 ferner einen Abstützabschnitt 22, der die Kabeltrommeleinheit 1 am Boden abstützen kann, wenn die Kabeltrommeleinheit 1 mit dem Fahrwerk 19 auf dem Boden steht, vgl. Figur 4 und Figur 5. Der genannte Abstützabschnitt 22 kann dabei von zwei Stützarmen 23 gebildet sein, die an dem Fahrwerk 19 und/oder dem zentralen Lagerabschnitt 21 abgestützt sein können, wobei die beiden Stützarme 23 beispielsweise zwei V-förmig gebogene Stützschenkel umfassen können, die einerseits am zentralen Lagerabschnitt 21 und andererseits am Fahrwerk 19 abgestützt sind und vom Fahrwerk 19 zu einer Seite der Kabeltrommel 15 hin vorspringen, vgl. Figuren 4 und 5.

Betrachtet man die Kabeltrommeleinheit 1 in Richtung der Drehachse 24 der Kabeltrommel 15, sind die Räder 20 des Fahrwerks 19 sowie der genannte Abstützabschnitt 22 des Trommeltragrahmens 18 auf derselben Seite der Kabeltrommel 15 angeordnet, dabei jedoch voneinander beabstandet, sodass die Räder 20, der Abstützabschnitt 22 und die Trommeldrehachse 24 ein Dreieck bilden. Insbesondere erstreckt sich die Drehachse 24 und damit der Schwerpunkt der Kabeltrommel 15 näherungsweise etwa mittig oberhalb der Bodenaufstandsfläche bzw. der Bodenaufstandspunkte, die von den Rädern 20 einerseits und dem Abstützabschnitt 22, insbesondere den Stützarmen 23 andererseits definiert werden. Hierdurch steht die Kabeltrommeleinheit 1 stabil auf dem Boden, wenn sie nicht verfahren wird.

Die Stützarme 23 bilden in der gezeichneten Ausführungsform Stützkufen bzw. Gleitkufen, die am Boden aufstehen, wenn die Kabeltrommeleinheit 1 nicht verfahren wird. Alternativ könnten die genannten Abstützabschnitte 22 bzw. die Stützarme 23 jedoch auch eine weitere Fahrwerksachse mit weiteren Rädern tragen, um die Kabeltrommeleinheit 1 auf zwei voneinander beabstandeten Fahrwerksachsen abzustützen.

Wie die Figuren 4 und 5 zeigen, umfasst der Trommeltragrahmen 18 ferner einen Lenker 25, der bezüglich der Räder 20 und der Stützarme 23 auf einer gegenüberliegenden Seite der Kabeltrommel 15 angeordnet ist und starr mit dem zentralen Lagerabschnitt 21 verbunden sein kann. Insbesondere kann der Lenker 25 von einem insgesamt U-förmigen Lenkerbügel gebildet sein, der vom zentralen Lagerabschnitt 21 beidseits der Kabeltrommel 15 schräg nach oben vorspringt.

Steht die Kabeltrommeleinheit 1, wie in den Figuren 4 und 5 gezeigt, auf dem Fahrwerk 19 und gegebenenfalls den Stützarmen 23 auf dem Boden auf, erstreckt sich der genannte Lenker 25 oberhalb der Kabeltrommel 15 etwa auf Bauch- bzw. Brusthöhe eines Bedieners, um die Einheit einfach verfahren zu können. Vorteilhafterweise kann sich der Lenker 25 in der auf dem Boden aufstehenden Ausrichtung, wie sie in den Figuren 4 und 5 gezeigt ist, zusammen mit den Rädern 20 zu einer Seite der Kabeltrommel 15 hin erstrecken, sodass eine gedachte Verbindungsgerade zwischen Lenker 25 und Rädern 20 näherungsweise eine Tangente an die Kabeltrommel 15 bilden kann.

Durch die Geometrie, insbesondere Positionierung und Beabstandung der Stützarme 23, der Fahrwerksachse des Fahrwerks 19 und des Lenkers 25 liegt der Schwerpunkt der Kabeltrommel 15 im auf dem Boden abgestützten Zustand, in dem auch die Stützarme 23 den Boden berühren, vom Lenker 25 aus betrachtet leicht vor den Rädern 20 bzw. leicht vor der Fahrwerksachse, sodass das Gewicht der Kabeltrommel 15 die Einheit bezüglich des Fahrwerks 19 leicht nach vorne zu verkippen versucht und ein Teil des Gewichts auf den Stützarmen 23 ruht. Wird indes der Trommeltragrahmen 18 am Lenker 25 leicht nach hinten verkippt, sodass die Stützarme 23 vom Boden abheben, kommt der Schwerpunkt der Kabeltrommel 15 näherungsweise lotrecht über die Fahrwerksachse des Fahrwerks 19, sodass der allergrößte Teil des Trommelgewichts auf dem Fahrwerk 19 ruht und der Bediener keine hohen Kräfte aufwenden muss.

Wie insbesondere Figur 3 zeigt, ist die Geometrie des Trommeltragrahmens 18 derart an das Aufnahmefach 17 angepasst, dass die Kabeltrommeleinheit 1 liegend passgenau in das Aufnahmefach 17 passt. Dabei kann der Abstützabschnitt 22 und/oder die Stützarme 23 sich vom Fahrwerk 19, wenn dieses auf dem Fachboden 13 aufsteht, leicht schräg von der Kabeltrommel 15 weg nach oben zur Decke 14 des Aufnahmefachs 11 erstrecken und daran anstehen. Da die Kabeltrommel 15 mit ihrem Schwerpunkt nicht über der Fahrwerksachse 19 liegt, sondern davon beabstandet, verdreht sich der Trommeltragrahmen 18 so lange, bis der Abstützabschnitt 22, insbesondere die Stützarme 23 an der Decke 14 und/oder der Lenker 25 am Fachboden 13 anstehen, sodass sich der Trommeltragrahmen 18 in dem Aufnahmefach 11 verspannt, zumindest spielfrei anliegt.

Zur Sicherung können weitere Befestigungsmittel vorgesehen sein, beispielsweise den Lenker 25 verriegelnde Rastelemente wie beispielsweise Rastspangen, in die der Lenker 25 eingeklipst werden kann. Alternativ oder zusätzlich können Spannelemente wie Spannriemen oder Spannhebel oder Spangen, oder auch verstellbare Befestigungselemente wie Schraubspangen vorgesehen werden, um die Kabeltrommeleinheit 1 sicher auch bei stoßbehaftetem Fahrbetrieb in der Trommelaufnahme 10 zu halten.

Wie Figur 2 zeigt, kann an dem Kran 2, insbesondere an der Trommelaufnahme 10 eine Kabelumlenkung 26 vorgesehen sein, die sich vorteilhafterweise an einer Position erstrecken kann, die dem Fahrwerk 19 und/oder den Stützarmen 23 in der am Kran befestigten Stellung zugewandt ist. Insbesondere kann die Kabelumlenkung 26 an einer Aufnahmefachseite des Aufnahmefachs 11 angeordnet sein, die dem Fahrwerk 19 und den Stützrahmen 23 zugewandt ist.

Die Kabelumlenkung 26 kann beispielsweise mehrere Umlenkrollen 27, die paarweise voneinander beabstandet aufrecht und liegend angeordnet sein können, um das abzuspulende Kabel in verschiedene Richtungen umlenken zu können.

Die Kabeltrommel 15 kann relativ zum Trommeltragrahmen 18 durch einen Trommelantrieb 28 gedreht werden. Wie die Figuren 3 und 5 zeigen, kann ein solcher Trommelantrieb 28 beispielsweise eine Handkurbel 29 umfassen, die drehfest auf einer Trommelwelle 30 befestigbar sein kann.

Alternativ oder zusätzlich kann der Trommelantrieb 28 auch eine Kopplung der Trommelwelle 30 zu einem oder beiden Rädern 20 des Fahrwerks 19 umfassen. Beispielsweise kann der Trommelantrieb 28 einen Ketten- oder Riemenantrieb umfassen, wobei ein Antriebsritzel bzw. eine Antriebsscheibe drehfest an der Trommelwelle 30 befestigt und ein zweites Antriebsritzel bzw. Antriebsscheibe drehfest an einem der Räder 20 befestigt sein kann. Die beiden Ritzel bzw. die beiden Trommelscheiben sind dabei von ihrem Umlaufdurchmesser vorteilhafterweise derart aufeinander abgestimmt, dass sich beim Verfahren der Kabeltrommel unter Drehung der Räder 20 die Kabeltrommel 15 so schnell dreht, dass der vom Fahrwerk 19 zurückgelegte Weg näherungsweise der abgespulten bzw. aufgewickelten Kabellänge entspricht.

## Patentansprüche

1. Kran, insbesondere mobiler Schnelleinsatzkran, mit einer Versorgungsleitung (16), insbesondere Stromkabel, und zumindest einem Versorgungsanschluss, wobei die Versorgungsleitung (16) auf einer Kabeltrommel (15) aufwickelbar ist, die an einer Trommelaufnahme (10) des Krans (2) befestigbar ist, wobei die Kabeltrommel (15) drehbar an einem Trommeltragrahmen (18) gelagert ist, wobei die Versorgungsleitung (16) an ihren beiden Enden mit einem Anschlussstecker (17) versehen ist, um sie einerseits an dem Versorgungsanschluss des Krans (2) und andererseits an einem Versorgungsnetz oder einer Versorgungsquelle anschließen zu können,
und **dadurch gekennzeichnet, dass** der Trommeltragrahmen ein Fahrwerk (19) zum Verfahren der Kabeltrommel (15) auf dem Boden aufweist und an die Trommelaufnahme (10) des Krans (2) formangepasste, lösbare Lagermittel zum lösbaren Anbringen des Trommeltragrahmens (18) an der Trommelaufnahme (10) des Krans (2) besitzt, wobei die Versorgungsleitung (16) zur Verbindung des Versorgungsanschlusses des Krans (2) mit dem Versorgungsnetz oder der Versorgungsquelle wahlweise von der am Kran (2) drehbar gelagerten Kabeltrommel (15) abziehbar oder zusammen mit der Kabeltrommel (15) vom Kran (2) abnehmbar und mit dem Fahrwerk (19) auf dem Boden verfahrbar ist.

2. Kran nach dem vorhergehenden Anspruch, wobei die Trommelaufnahme (10) ein Aufnahmefach (11) aufweist, das eine Fachöffnung (12) besitzt, durch die hindurch die Kabeltrommel (15) zusammen mit dem Trommeltragrahmen (18) und dem Fahrwerk (19) in das Aufnahmefach (11) einschiebbar ist.

3. Kran nach dem vorhergehenden Anspruch, wobei das Aufnahmefach (11) quaderförmig ausgebildet ist, wobei die Fachöffnung (12) bündig bis zu einem Fachboden (13) reicht und eine aufrechte Seitenöffnung (12), insbesondere eine offene Längsseite, des Aufnahmefachs (11) bildet.

4. Kran nach einem der beiden vorhergehenden Ansprüche, wobei das Aufnahmefach (11) dazu ausgebildet ist, die Kabeltrommeleinheit (1) in einer liegenden Verstauausrichtung aufzunehmen, die gegenüber einer auf dem Boden stehenden Verfahrausrichtung um etwa 90° verkippt ist, wobei das Aufnahmefach (11) vorzugsweise eine Höhe besitzt, die kleiner ist als eine Längserstreckung des Aufnahmefachs (11) oder weniger als 75° der Längserstreckung des Aufnahmefachs (11) beträgt.

5. Kran nach einem der vorhergehenden Ansprüche, wobei der Trommeltragrahmen (18) und das Fahrwerk (19) derart ausgebildet sind, dass der Trommeltragrahmen (18) passgenau in die Trommelaufnahme (10) einsetzbar ist.

6. Kran nach dem vorhergehenden Anspruch, wobei der Trommeltragrahmen (18) und das Fahrwerk (19) derart ausgebildet und relativ zur Kabeltrommel (15) derart angeordnet sind, dass das Fahrwerk (19) und der Trommeltragrahmen (18) durch die Gewichtskraft der Kabeltrommel (15) an der Trommelaufnahme (10) verspreizbar oder verspannbar sind.

7. Kran nach einem der vorhergehenden Ansprüche, wobei der Trommeltragrahmen (18) einen Abstützabschnitt (22), vorzugsweise zwei voneinander beabstandete Stützarme (23), aufweist, der zusammen mit dem Fahrwerk (19) eine Bodenaufstandsfläche oder voneinander beabstandete Bodenaufstandspunkte bildet und sich zusammen mit dem Fahrwerk (19) auf einer Seite der Kabeltrommel (15) erstreckt, wobei bei Betrachtung der Kabeltrommel (15) in Richtung der Trommeldrehachse (24) das Fahrwerk (19), der Abstützabschnitt (22) und die Drehachse (24) ein Dreieck bilden und sich die Drehachse (24) der Kabeltrommel (15) im auf dem Boden abgestützten Zustand zwischen dem Fahrwerk (19) und dem Abstützabschnitt (22) oberhalb des Fahrwerks (19) und des Abstützabschnitts (22) erstreckt.

8. Kran nach dem vorhergehenden Anspruch, wobei der Abstützabschnitt (22) und das oder die Räder (20) des Fahrwerks (19) eine Spannweite (31) definieren, die größer ist als die Höhe des Aufnahmefachs (11) und in einer gegenüber der vertikalen spitzwinklig verkippten Stellung der Spannweite (31) passgenau zwischen einen Fachboden (13) und eine Decke (14) des Aufnahmefachs (11) passt.

9. Kran nach einem der vorhergehenden Ansprüche, wobei der Trommeltragrahmen (18) einen Lenker (25) aufweist, der sich relativ zum Fahrwerk (19) auf einer gegenüberliegenden Seite der Kabeltrommel (15) erstreckt, wobei der Lenker (25) und das Fahrwerk (19) relativ zur Drehachse (24) der Kabeltrommel (15) zur selben Seite der Kabeltrommel (15) hin versetzt sind, insbesondere derart, dass eine Verbindungslinie zwischen Lenker (25) und Fahrwerk (19) näherungsweise eine Tangente an die Kabeltrommel (15) bildet.

10. Kran nach einem der vorhergehenden Ansprüche, wobei der Trommeltragrahmen (18) einen zentralen Lagerabschnitt (21) aufweist, an dem die Kabeltrommel (15) drehbar gelagert ist und an dem das Fahrwerk (19), die Stützarme (23) und der Lenker (25) aufgehängt, insbesondere starr abgestützt sind.

11. Kran nach einem der vorhergehenden Ansprüche, wobei ein Trommelantrieb (28) zum Verdrehen der Kabeltrommel (15) gegenüber dem Trommeltragrahmen (18) vorgesehen ist.

12. Kran nach dem vorhergehenden Anspruch, wobei der Trommelantrieb (28) eine Handkurbel (29) aufweist.

13. Kran nach einem der beiden vorhergehenden Ansprüche, wobei der Trommelantrieb (28) ein Koppelgetriebe, vorzugsweise in Form eines Ketten- oder Riementriebs, aufweist und eine Trommelachse getrieblich mit einer Radachse des Fahrwerks (19) koppelt, sodass bei einer Raddrehung des Fahrwerks (19) die Kabeltrommel (15) rotatorisch angetrieben wird, wobei das Koppelgetriebe ein Über- oder Untersetzungsverhältnis aufweist, welches derart bemessen ist, dass eine von der Kabeltrommel (15) abgespulte oder aufgewickelte Kabellänge etwa einem vom Fahrwerk (19) zurückgelegten Verfahrwerk entspricht.

14. Kran nach einem der vorhergehenden Ansprüche, wobei die Versorgungsleitung (16) an ihren beiden Enden jeweils eine Steckkupplung zum Ankuppeln an den Versorgungsanschluss des Krans (2) einerseits und zum Ankuppeln an einen Netzversorgungsanschluss andererseits aufweist.

15. Kran nach einem der vorhergehenden Ansprüche, wobei ein mit einem Kranfahrwerk (6) versehener Unterwagen (5) eine um eine aufrechte Achse verdrehbare Drehbühne (4) trägt, an der ein Turm (3) und/oder ein Ausleger (7) angeordnet ist, von welchem Ausleger (7) ein Hubseil (8) abläuft, wobei die Trommelaufnahme (10) an dem Unterwagen (5) vorgesehen ist.

## Claims

1. Crane, in particular a mobile fast-erecting crane, having a supply line (16), in particular a power cable, and at least one supply connection, wherein the supply line (16) can be wound onto a cable drum (15) that is fastenable to a drum mount (10) of the crane (2), wherein the cable drum (15) is rotatably supported at a drum support frame (18), wherein the supply line (16) is provided with a connector (17) at its two ends, for coupling it to the supply connection of the crane (2), on the one hand, and for coupling it to a mains supply connection or a supply source, on the other hand,
and **characterized in that** the drum support frame comprises a chassis (19) for traveling the cable drum (15) on the ground and comprises releasable bearing means shape-matched to the drum mount (10) of the crane (2) for a releasable attachment of the drum support frame (18) on the drum mount (10) of the crane (2), wherein the supply line (16) for connecting the supply connection of the crane (2) with the main supply connection or the supply source can selectively be unwound from the cable drum (15) rotatably mounted on the the crane (2) or can be detached from the crane (2) together with the cable drum (15) and can be traveled on the ground by means of the chassis (19).

2. Crane in accordance with the preceding claim, wherein the drum mount (10) comprises a reception compartment (11) that comprises a compartment opening (12) through which the cable drum (15) can be pushed into the reception compartment (11) together with the drum support frame (18) and the chassis (19).

3. Crane in accordance with the preceding claim, wherein the reception compartment (11) is configured as parallelepiped-shaped, wherein the compartment opening (12) extends flush up to a compartment bottom (13) and forms an upright side opening (12), in particular an open longitudinal side, of the reception compartment (11).

4. Crane in accordance with any one of the two preceding claims, wherein the reception compartment (11) is configured to receive the cable drum unit (1) in a horizontal stowing orientation that is tilted by approximately 90° with respect to a travel orientation standing on the ground, wherein the reception compartment (11) preferably has a height that is smaller than a longitudinal extent of the reception compartment (11) or less than 75° of the longitudinal extent of the reception compartment (11).

5. Crane in accordance with any one of the preceding claims, wherein the drum support frame (18) and the chassis (19) are configured such that the drum support frame (18) can be inserted into the drum mount (10) with an exact fit.

6. Crane in accordance with the preceding claim, wherein the drum support frame (18) and the chassis (19) are configured and arranged relative to the cable drum (15) such that the chassis (19) and the drum support frame (18) can be spread or tensioned by the weight force of the cable drum (15) at the drum mount (10).

7. Crane in accordance with any one of the preceding claims, wherein the drum support frame (18) comprises a support section (22), preferably two support arms (23) that are spaced apart from one another, which support section forms a ground contact surface or mutually spaced apart ground contact points together with the chassis (19) and extends on a side of the cable drum (15) together with the chassis (19), wherein the chassis (19), the support section (22) and the axis of rotation (24) form a triangle when viewing the cable drum (15) in the direction of the axis of rotation (24) of the drum, and the axis of rotation (24) of the cable drum (15) extends above the chassis (19) and the support section (22) in the state supported on the ground between the chassis (19) and the support section (22).

8. Crane in accordance with the preceding claim, wherein the support section (22) and the wheel or wheels (20) of the chassis (19) define a spread (31) that is larger than the height of the reception compartment (11) and that fits with an exact fit between a compartment bottom (13) and a top (14) of the reception compartment (11) in a position of the spread (31) tilted at an acute angle with respect to the vertical.

9. Crane in accordance with any one of the preceding claims, wherein the drum support frame (18) comprises a handlebar (25) that extends on an oppositely disposed side of the cable drum (15) relative to the chassis (19), wherein the handlebar (25) and the chassis (19) are offset toward the same side of the cable drum (15) relative to the axis of rotation (24) of the cable drum (15), in particular such that a connection line between the handlebar (25) and the chassis (19) approximately forms a tangent at the cable drum (15).

10. Crane in accordance with any one of the preceding claims, wherein the drum support frame (18) comprises a central bearing section (21) at which the cable drum (15) is rotatably supported and at which the chassis (19), the support arms (23), and the handlebar (25) are suspended, in particular rigidly supported.

11. Crane in accordance with any one of the preceding claims, wherein a drum drive (28) is provided for the rotation of the cable drum (15) with respect to the drum support frame (18).

12. Crane in accordance with the preceding claim, wherein the drum drive (28) comprises a crank handle (29).

13. Crane in accordance with any one of the two preceding claims, wherein the drum drive (28) comprises a coupling transmission, preferably in the form of a chain drive or of a belt drive, and couples a drum axle transmission-wise with a wheel axle of the chassis (19) so that the cable drum (15) is rotationally driven on a wheel rotation of the chassis (19), wherein the coupling transmission has a step-up ratio or a step-down ratio that is dimensioned such that a cable length unwound from or wound onto the cable drum (15) approximately corresponds to a travel distance covered by the chassis (19).

14. Crane in accordance with any one of the preceding claims, wherein the supply line (16) comprises a respective connector at its two ends for coupling to the supply connection of the crane (2), on the one hand, and for coupling to a mains supply connection, on the other hand.

15. Crane in accordance with any one of the preceding claims, wherein an undercarriage (5) provided with a crane chassis (6) bears a slewing platform (4) that is rotatable about an upright axis and at which a tower (3) and/or a boom (7) is arranged, from which boom (7) a hoist rope (8) runs off, wherein the drum mount (10) is provided at the undercarriage (5).

## Revendications

1. Grue, notamment grue mobile à assemblage rapide, avec une conduite d'alimentation (16), notamment un câble électrique, et au moins un raccord d'alimentation, la conduite d'alimentation (16) pouvant être enroulée sur un tambour de câble (15) qui peut être fixé sur un logement de tambour (10) de la grue (2), le tambour de câble (15) étant monté de manière rotative sur un cadre support de tambour (18), la conduite d'alimentation (16) étant munie à ses deux extrémités d'une fiche de raccordement (17) pour pouvoir la raccorder d'une part au raccord d'alimentation de la grue (2) et d'autre part à un réseau d'alimentation ou à une source d'alimentation,
et **caractérisée en ce que** le cadre support de tambour présente un chariot (19) pour déplacer le tambour de câble (15) sur le sol et possède des moyens de montage amovibles adaptés en forme au logement de tambour (10) de la grue (2) pour installer de manière amovible le cadre support de tambour (18) sur le logement de tambour (10) de la grue (2), la conduite d'alimentation (16) destinée à relier le raccord d'alimentation de la grue (2) au réseau d'alimentation ou à la source d'alimentation pouvant, au choix, être retirée du tambour de câble (15) monté de manière rotative sur la grue (2) ou être enlevée de la grue (2) conjointement avec le tambour de câble (15) et être déplacée sur le sol avec le chariot (19).

2. Grue selon la revendication précédente, dans laquelle le logement de tambour (10) présente un compartiment de logement (11) qui possède une ouverture de compartiment (12) à travers laquelle le tambour de câble (15) peut être enfilé dans le compartiment de logement (11) conjointement avec le cadre support de tambour (18) et le chariot (19).

3. Grue selon la revendication précédente, dans laquelle le compartiment de logement (11) est réalisé sous forme parallélépipédique, l'ouverture de compartiment (12) s'étendant à fleur jusqu'à un fond de compartiment (13) et formant une ouverture latérale verticale (12), notamment un côté longitudinal ouvert, du compartiment de logement (11).

4. Grue selon l'une quelconque des deux revendications précédentes, dans laquelle le compartiment de logement (11) est réalisé pour loger l'unité de tambour de câble (1) dans une orientation de rangement horizontale qui est inclinée d'environ 90° par rapport à une orientation de déplacement reposant sur le sol, le compartiment de logement (11) possédant de préférence une hauteur inférieure à une extension longitudinale du compartiment de logement (11) ou inférieure à 75° de l'extension longitudinale du compartiment de logement (11).

5. Grue selon l'une quelconque des revendications précédentes, dans laquelle le cadre support de tambour (18) et le chariot (19) sont réalisés de telle sorte que le cadre support de tambour (18) peut être inséré en ajustement serré dans le logement de tambour (10).

6. Grue selon la revendication précédente, dans laquelle le cadre support de tambour (18) et le chariot (19) sont réalisés et agencés par rapport au tambour de câble (15) de telle sorte que le chariot (19) et le cadre support de tambour (18) peuvent être écartés ou serrés sur le logement de tambour (10) par le poids du tambour de câble (15).

7. Grue selon l'une quelconque des revendications précédentes, dans laquelle le cadre support de tambour (18) présente une section de soutien (22), de préférence deux bras de soutien (23) espacés l'un de l'autre, qui forme conjointement avec le chariot (19) une surface d'appui au sol ou des points d'appui au sol espacés les uns des autres et qui s'étend conjointement avec le chariot (19) sur un côté du tambour de câble (15) ; lorsque l'on regarde le tambour de câble (15) en direction de l'axe de rotation du tambour (24), le chariot (19), la section de soutien (22) et l'axe de rotation (24) formant un triangle et l'axe de rotation (24) du tambour de câble (15) s'étendant entre le chariot (19) et la section de soutien (22) au-dessus du chariot (19) et de la section de soutien (22) à l'état soutenu sur le sol.

8. Grue selon la revendication précédente, dans laquelle la section de soutien (22) et la ou les roues (20) du chariot (19) définissent une portée (31) qui est supérieure à la hauteur du compartiment de logement (11) et qui, dans une position inclinée à angle aigu de la portée (31) par rapport à la verticale, s'adapte en ajustement serré entre un fond de compartiment (13) et un plafond (14) du compartiment de logement (11).

9. Grue selon l'une quelconque des revendications précédentes, dans laquelle le cadre support de tambour (18) présente une bielle (25) qui s'étend par rapport au chariot (19) sur un côté opposé du tambour de câble (15), la bielle (25) et le chariot (19) étant décalés par rapport à l'axe de rotation (24) du tambour de câble (15) vers le même côté du tambour de câble (15), notamment de telle sorte qu'une ligne de liaison entre la bielle (25) et le chariot (19) forme approximativement une tangente au tambour de câble (15).

10. Grue selon l'une quelconque des revendications précédentes, dans laquelle le cadre support de tambour (18) présente une section de montage centrale (21) sur laquelle le tambour de câble (15) est monté de manière rotative et sur laquelle le chariot (19), les bras de soutien (23) et la bielle (25) sont suspendus, notamment en étant soutenus de manière rigide.

11. Grue selon l'une quelconque des revendications précédentes, dans laquelle il est prévu un entraînement de tambour (28) pour faire tourner le tambour de câble (15) par rapport au cadre support de tambour (18).

12. Grue selon la revendication précédente, dans laquelle l'entraînement de tambour (28) présente une manivelle (29).

13. Grue selon l'une quelconque des deux revendications précédentes, dans laquelle l'entraînement de tambour (28) présente un mécanisme d'accouplement, de préférence sous la forme d'une transmission par chaîne ou par courroie, et accouple en transmission un axe du tambour à un axe de roue du chariot (19), de telle sorte que le tambour de câble (15) est entraîné en rotation lors d'une rotation de roue du chariot (19), le mécanisme d'accouplement présentant un rapport de démultiplication ou de réduction qui est dimensionné de telle sorte qu'une longueur de câble déroulée ou enroulée par le tambour de câble (15) correspond à peu près à un déplacement parcouru par le chariot (19).

14. Grue selon l'une quelconque des revendications précédentes, dans laquelle la conduite d'alimentation (16) présente à chacune de ses deux extrémités un accouplement enfichable destiné à être accouplé au raccord d'alimentation de la grue (2) d'une part, et à être accouplé à un raccord d'alimentation secteur d'autre part.

15. Grue selon l'une quelconque des revendications précédentes, dans laquelle un sous-châssis (5) muni d'un chariot de grue (6) porte une plate-forme tournante (4) pouvant tourner autour d'un axe vertical, sur laquelle est agencée une tour (3) et/ou une flèche (7), de laquelle flèche (7) part un câble de levage (8), le logement de tambour (10) étant prévu sur le sous-châssis (5).
